# EUROPÄISCHE PATENTANMELDUNG

(11) **EP 0 286 931 A1**
(43) Veröffentlichungstag der Anmeldung: **19.10.1988**
(21) Anmeldenummer: 88105337.5
(22) Anmeldetag: 02.04.1988
(51) Int. Cl.: F02B 33/42, F04F 11/02, F02B 39/10, F02B 39/12

(54) **Freilaufender Druckwellenlader**

(30) Priorität: 16.04.1987 CH 1504/87
(71) Anmelder: BBC Brown Boveri AG, CH-5401 Baden (CH)
(72) Erfinder: Mayer, Andreas, CH-5443 Niederrohrdorf (CH)

(57) **Zusammenfassung**

Am Luftgehäuse (6) eines freilaufenden Druckwellenladers für eine Verbrennungskraftmaschine ist ein Elektromotor (10a) angeflanscht, dessen Welle (28) über eine Freilaufüberholkupplung (9a) mit Klemmrollen (27) als Klemmkörpern mit der Rotorwelle (8) in Wirkverbindung steht. Zum Starten einer aufgeladenen Verbrennungskraftmaschine beschleunigt der Elektromotor (10a), bei einem Dieselmotor z.B. während der kurzen Vorglühzeit, den Zellenrotor (2) auf eine Drehzahl, die sofort nach dem Anspringen des Dieselmotors einen funktionierenden Druckwellenprozess gewährleistet. Der Zellenrotor (2) wird dann durch die Abgase des Dieselmotors weiter hochbeschleunigt und löst sich dann aus der Antriebsverbindung mit dem inzwischen stillgesetzten Elektromotor (10a).

## Beschreibung

### TECHNISCHES GEBIET

Die vorliegende Erfindung betrifft einen freilaufenden Druckwellenlader für eine Verbrennungskraftmaschine, mit einem Rotorgehäuse, dessen eine Stirnseite von einem Gasgehäuse mit einem Abgaseinlasskanal für die Zufuhr von Hochdruckgas zu einem Zellenrotor und mit einem Auspuffkanal für die Abfuhr von Niederdruckgas aus dem Zellenrotor abgeschlossen ist und dessen andere Stirnseite von einem Luftgehäuse mit einem Luftansaugkanal für die Zufuhr von Niederdruckluft in den genannten Zellenrotor und mit einem Ladeluftkanal für die Zufuhr der im Zellenrotor verdichteten Ladeluft in die Verbrennungskraftmaschine abgeschlossen ist, wobei das Luftgehäuse eine Lagereinrichtung für die Rotorwelle des Zellenrotors aufweist.

### STAND DER TECHNIK

Bei Druckwellenladern, die als Aufladeaggregate für Fahrzeuge mit Verbrennungsmotoren dienen, besteht allgemein das Problem, dass ein Anfahren unter Last unmittelbar nach einem Kaltstart nur mit einer Zusatzeinrichtung möglich ist, die es gestattet, den Motor in dieser Phase so lange als Saugmotor zu betreiben wie der Druckwellenprozess wegen fehlender Stärke des Abgasangebots noch nicht einwandfrei funktionieren kann.

Solche Zusatzeinrichtungen sind automatisch wirkende Betätigungseinrichtungen für die Ladeluftklappe in der Ladeluftleitung zusammen mit einem Schnüffelventil, durch das der in dieser Kaltstartphase als Saugmotor arbeitende Motor die Verbrennungsluft direkt aus der Umgebungsluft bezieht. Dieses Schnüffelventil wird bei geschlossener Ladeluftklappe durch den Motor im Takt der wechselnden Ansaugunterdrücke geöffnet oder zwangsweise durch ein von der Ladeluftklappe abhängiges Glied offen gehalten und eventuell bei offener Ladeluftklappe, also im Laderbetrieb, in der geschlossenen Stellung verriegelt gehalten. Die Betätigung der Ladeluftklappe erfolgt vorzugsweise durch pneumatische Servoeinrichtungen, z.B. Membrandosen, die durch Druckunterschiede von für den Druckwellenprozess massgeblichen physikalischen Grössen beaufschlagt werden und bei Erreichen der für das einwandfreie Arbeiten erforderlichen Intensität dieser Grössen die Ladeluftklappe öffnen und während der Dauer des Laderbetriebs offen halten.

Das vorstehend Gesagte gilt sowohl für Druckwellenlader mit Proportionalantrieb, die vom Motor zwangsläufig mit konstantem Uebersetzungsverhältnis, vorzugsweise durch einen Riemenantrieb, angetrieben werden, als auch für freilaufende Druckwellenlader, die unabhängig von der Motordrehzahl durch die kinetische Energie der Abgase angetrieben werden. Freilaufende Druckwellenlader bieten gegenüber solchen mit Proportionalantrieb den Vorteil, dass sie eine grössere Freizügigkeit der Anordnung im Motorraum bieten, da sie nur mit dem Abgassammler verbunden sind, dessen Plazierung innerhalb der vorgegebenen Platzverhältnisse einen gewissen Spielraum zulässt. Die Einbaulage eines vom Motor zwangsläufig angetriebenen Druckwellenladers ist dagegen, zumindest bei einem Riemen-, Ketten- oder Zahnradantrieb, auf einen ziemlich engen Bereich um die Antriebselemente für die Hilfsaggregate herum eingeschränkt.

Beschreibungen von Starthilfseinrichtungen, wie der erwähnten Ladeluftklappenautomatik, für zwangsläufig angetriebene Druckwellenlader sowie der Probleme, die beim Betrieb eines durch Druckwellenlader aufgeladenen Verbrennungsmotors in der Startphase, speziell bei kaltem Motor, verbunden sind, findet man in den EP-Patentschriften 0 028 745, 0 014 269 und 0 020 791, den US-Patentschriften 4,154, 060 und 4, 368,708 sowie in der DE-PS 26 31 257 der Anmelderin.

Ein freilaufender, durch die Gaskräfte des Verbrennungsmotors angetriebener Druckwellenlader ist beispielsweise aus der Europäischen Patentanmeldung Nr. 87101608.5 der Anmelderin bekannt.

Bei freilaufenden Druckwellenladern erreicht man den Antrieb des Zellenrotors teils durch düsenartige Ausbildung von Hauptund Hilfskanälen im Gas- und im Luftgehäuse und teils durch schräge oder gekrümmte Partien der Zellenwände im Eintrittsbereich der Rotorzellen. Versuche haben gezeigt, dass das Verhalten freilaufender Druckwellenlader bei warmem Motor im stationären Betrieb und auch bei Lastwechseln allen bei Strassenfahrzeugen verlangten Anforderungen genügt. Sie zeigen in diesen Betriebszuständen gegenüber Abgasturboladern die gleichen Vorteile wie durch den Motor zwangsläufig angetriebene Druckwellenlader, u.a. namentlich das praktisch verzögerungsfreie Ansprechen auf eine vergrösserte Kraftstoffzufuhr bei Lastzunahmen.

Nachteilig ist jedoch bei einem freilaufenden Druckwellenlader, dass nach dem Anlassen eines kalten Motors nicht gleich die volle Leistung beim Anfahren eines Fahrzeuges zur Verfügung steht. Das Abgasangebot des Motors reicht in dieser Phase nicht aus zum gewünschten schnellen Hochdrehen des Rotors aus dem Stillstand. Besonders bei gegossenen Ausführungen desselben aus Eisenwerkstoffen und selbst bei Rotoren aus spezifisch leichteren Keramikwerkstoffen und dementsprechend kleinerem Trägheitsmoment erhöht sich seine Drehzahl nach einem Kaltstart nicht so schnell, dass er den für eine volle Leistung des Motors erforderlichen Ladeluftstrom sofort liefern kann.

### AUFGABE DER ERFINDUNG

Die vorliegende Erfindung entstand aus der Aufgabe, das vorstehend beschriebene nachteilige Verhalten eines freilaufenden Druckwellenladers für die Aufladung von Verbrennungsmotoren in der Kaltstartphase zu vermeiden. Das bedeutet, dass der Rotor des Laders bereits unmittelbar vor dem Starten des Motors die für einen funktionierenden Druckwellenprozess erforderliche Drehzahl erreicht haben muss. Der Rotor muss also vor dem Starten aus dem Stillstand auf eine hohe Drehzahl, etwa im Bereich von 4800 bis 6000 U/min, beschleunigt werden. Versuchsmässig wurde nachgewiesen, dass auch schon bei wesentlich tieferen Rotordrehzahlen, z.B. ab etwa 3000 U/min, ein kalter Motor ohne Startventil oder automatische Ladeluftklappe problemlos gestartet werden kann. Beim Anfahren des Fahrzeugs tritt jedoch bei dieser tiefen Rotordrehzahl kurzzeitig Weissrauchbildung auf. Ab dem genannten höheren Drehzahlbereich, bei dem auch die Rezirkulation von Abgas in den Motor auf annehmbar tiefe Werte reduziert ist, ist der Betrieb aber einwandfrei.

Wünschbar ist demnach ein Elektromotor, der den Rotor vor dem Start des Motors in 1 bis 1,5 Sekunden in den erwähnten Drehzahlbereich, d.h., auf ca. 5000 U/min, bringt. Bei Dieselmotoren reicht die Vorglühzeit dabei auf jeden Fall aus, um den Rotor vor dem Starten bis in diesen Drehzahlbereich hochzubeschleunigen. Die erwähnten Versuche wurden mit einem Keramikrotor durchgeführt. Um die gleichen Werte mit einem Rotor aus einem geeigneten metallischen Werkstoff mit entsprechend grösserem Massenträgheitsmoment zu erhalten, ist ein stärkerer Elektromotor als der bei den erwähnten Versuchen verwendete erforderlich. Für beide Fälle steht eine Reihe geeigneter, permanent erregter Gleichstrommotoren für einen Anschluss an übliche Fahrzeugbatterien auf dem Markt zur Verfügung.

Der erfindungsgemässe freilaufende Druckwellenlader ist dadurch gekennzeichnet, dass am Luftgehäuse ein Elektromotor befestigt ist und dass zwischen der Welle des Elektromotors und dem freien Ende der Rotorwelle eine Kupplung vorhanden ist, die bei eingeschaltetem Elektromotor und ungenügender Antriebsenergie der Gasströmung eine Antriebsverbindung zwischen der Welle des Elektromotors und der Rotorwelle herstellt.

Im folgenden wird die Erfindung anhand von in der Zeichnung dargestellten Ausführungsbeispielen näher erläutert.

### KURZE BESCHREIBUNG DER FIGUREN

In der Zeichnung stellen dar:
Fig. 1 eine schematische Darstellung eines freilaufenden Druckwellenladers gemäss der Erfindung,
Fig. 2 eine erste Ausführungsform mit einem Freilauf als abschaltbarer Kupplung zwischen dem Rotor und dem Elektromotor, und die
Fig. 3 eine zweite Ausführung mit einer abschaltbaren konischen Reibungskupplung.

### BESCHREIBUNG DER ERFINDUNG

Die Fig. 1 zeigt schematisch den Aufbau des Druckwellenladers. Ein Rotorgehäuse 1 umgibt einen üblichen Zellenrotor 2, bestehend aus einer Anzahl von gleichmässig über den Umfang verteilten Rotorzellen 3, die aussen von einem Deckband 4 und innen von einem Nabenrohr 5 begrenzt sind. Auf der linken Seite ist an das Rotorgehäuse 1 ein Luftgehäuse 6, rechts ein Gasgehäuse 7 angeflanscht. Der Rotor 2 ist mit einer Rotorwelle 8 starr verbunden, die im Luftgehäuse 6 gelagert ist und über eine Kupplung 9 mit einem Elektromotor 10 in und ausser Antriebsverbindung gebracht werden kann. Die zu verdichtende Umgebungsluft wird über einen Luftansaugkanal 11 und Niederdruckluftkanäle 11ʹ im Luftgehäuse 6 in die Rotorzellen 3 angesaugt und nach Verdichtung in diesen über nicht dargestellte Hochdruckluftkanäle und einen Ladeluftkanal 12 einem nicht dargestellten Verbrennungsmotor zugeführt. Die aus dem Motor kommenden Abgase treten durch einen Abgaseinlasskanal 13 und nicht dargestellte Hochdruckgaskanäle im Gasgehäuse 7 in die Rotorzellen 3 ein und verlassen diese durch Niederdruckgaskanäle 14ʹ und einen Auspuffkanal 14.

In den Fig. 2 und 3 ist jeweils nur ein Längsschnitt durch das die erfindungswesentlichen Teile enthaltende Luftgehäuse 6 und eines daran anschliessenden Teiles des Rotorgehäuses 1 dargestellt, soweit dieses für das Verständnis der Erfindung wesentlich ist. Gleichen Elementen sind in beiden Figuren die gleichen Bezugszeichen zugeordnet.

Die Verbindung des Zellenrotors 2 mit der Welle 8 und deren Lagerung im Luftgehäuse 6 ist bis zur entsprechenden Kupplung 9a, 9b nach Fig. 2 bzw. Fig. 3 zwischen Welle 8 und Elektromotor 10a bzw. 10b gleich. Der Rotor 2 sitzt mit einer Nabenhülse 15, die durch Rippen 16 mit dem Nabenrohr 5 verbunden ist, auf einem zylindrischen Zapfen 8ʺ der Welle 8, wobei eine Schraube 17 über eine Scheibe 18 die Welle 8 gegen die Nabenhülse 15 kraftschlüssig verspannt. Der restliche Teil der Welle 8, d.h., der Lagerzapfen 8ʹ, ist in zwei Kugellagern 19, 20 innerhalb einer Lagerbüchse 21 gelagert, die an dem dem Rotor 2 zugewandten Ende des Luftgehäuses 6 in diesem fest verspannt ist. Die Lagerbüchse 21 weist einen Bund 22 auf, der sich über einen Distanzring 23 gegen die ebene, dem Rotor 2 zugewandte Abschlussfläche des Luftgehäuses 6 abstützt, in welcher sich die nicht dargestellten Steuerkanten der Niederdruckluftkanäle 11ʹ für die Zufuhr von Umgebungsluft in die Rotorzellen und der nicht dargestellten Hochdruckluftkanäle für die Abfuhr der verdichteten Ladeluft aus den Zellen 3 zum Motor befinden. Der im Wellenraum 24 des Luftgehäuses befindliche Teil der Lagerbüchse 21 ist mit einem Aussengewinde 25 für eine Ringmutter 26 versehen, welche die Lagerbüchse 21 im Luftgehäuse 6 starr einspannt.

Bei der Kupplung 9a gemäss Fig. 2 handelt es sich um eine handelsübliche Freilaufüberholkupplung irgendeiner bekannten Bauart, bei der dargestellten Ausführung um eine solche mit zylindrischen Lagernadeln oder Rollen als Klemmkörper 27, die direkt ohne Innenring auf dem Wellenstummel 28 des Elektromotors laufen und bei antreibendem Elektromotor von diesem Wellenstummel in Umfangsrichtung mitgenommen werden und sich dadurch in einem vom Wellenstummel und von schräg zur Umfangsrichtung verlaufenden Klemmflächen des Aussenringes 29 gebildeten Klemmspalt kraftschlüssig verklemmen. Da der Aussenring 29 mit einem Presssitz in der Bohrung 30 der Welle 8 sitzt, nimmt er die Welle 8 und somit auch den Zellenrotor 2 mit der Drehzahl des Elektromotors 10a mit. Sobald nach Erreichen der für einen funktionierenden Druckwellenprozess ausreichenden Drehzahl der Motor 10a ausgeschaltet wird, eilt der Aussenring 29 gegenüber der Welle des Elektromotors vor, wodurch sich die Klemmkörper 27 aus den Klemmspalten lösen und der Rotor in der Folge freilaufend nur mehr von Abgasen des Verbrennungsmotors allein angetrieben wird.

Die vorstehend beschriebene Freilaufüberholkupplung 9a benötigt wegen des fehlenden Innenringes sehr wenig Einbauraum und erlaubt daher eine gedrungene, platzsparende Konstruktion des Luftgehäuses und damit des gesamten Druckwellenladers. Natürlich sind auch andere Bauarten von Freilaufüberholkupplungen für diesen Zweck geeignet, z.B. solche mit Innenringen und an diesen anstatt am Aussenring vorgesehener Klemmflächen, solche mit Kippkörpern als Klemmkörpern sowie eventuell diesem Verwendungszweck angepasste Klemmgesperre u. dgl.

Die Fig. 3 zeigt in einem Längsschnitt durch den Elektromotor 10b und die Kupplung 9b eine zweite Ausführungsform des Erfindungsgegenstands. Die Kupplung ist eine Kegelreibungskupplung, wobei die Hohlkegelfläche in der Rotorwelle 8 und die Aussenkegelfläche am Wellenstummel 31 eines Schiebeankermotors 10b bekannter Bauart vorgesehen ist. Die Kupplungsreibbeläge 34 und 35 der konkaven Kupplungshälfte 32 bzw. der konvexen Kupplungshälfte 33 sind unterhalb der Wellenachse ausgekuppelt und oberhalb der Wellenachse im eingekuppelten Zustand dargestellt. Bei stromlosem Motor 10b befindet sich sein Schiebeanker 36 entsprechend der ausgekuppelten Stellung der konvexen Kupplungshälfte nach linkgs verschoben. Dies bewirkt eine nicht dargestellte Feder im Motorgehäuse, gegen deren Widerstand der konische Schiebeanker 36 bei eingeschaltetem Strom durch die Magnetkräfte nach rechts in die oberhalb der Wellenachse gezeichnete Stellung gezogen wird und die beiden Kupplungshälften 32, 33 dadurch zum Eingriff gelangen.

Gegenüber der Freilaufüberholkupplung 9a nach Fig. 2 hat die Kegelreibungskupplung 9b den Vorteil, dass bei ausgeschaltetem Motor keinerlei Relativbewegung zwischen den Kupplungsteilen stattfindet und daher nur in der äusserst kurzen Startphase auf die Dauer ein geringer Abrieb auftreten könnte. Bei genügend grossem Verschiebeweg des Ankers 36 und entsprechender Stärke der Reibbeläge dürfte daher die Lebensdauer der Kupplung jene eines Verbrennungsmotors erreichen oder sogar übertreffen. Sollte dies bei hoher Schalthäufigkeit nicht zutreffen, so wäre ein Neubelegen der Kupplungsteile wegen des leicht abmontierbaren Elektromotors kein Problem. Eventuell könnten an einem oder beiden Kupplungsteilen Nachstellelemente, z.B. axial verschraubbare Zwischenglieder vorgesehen werden, um einen zu grossen Kupplungsabrieb auszugleichen.

Neben den zwei beschriebenen Kupplungsbauarten sind natürlich auch noch andere geeignet, z.B. eine Reibungskupplung mit ebenen Reibbelägen oder solchen mit formschlüssigen Kupplungshälften. Für die Kupplungsbetätigung kommen auch elektromagnetische Einrichtungen in Frage.

Bei Verwendung eines gegenständlichen Druckwellenladers in Kraftfahrzeugen könnten die Wälzlager des Elektromotors im Stillstand von den vom Verbrennungsmotor und von Fahrbahnunebenheiten herrührenden Stössen beschädigt werden. Diese Beanspruchungen können plastische Verformungen an den Wälzlagerelementen verursachen. Es könnte daher zweckmässig sein, den Elektromotor während der ganzen Betriebsdauer des Verbrennungsmotors mit mehr oder weniger hoher Drehzahl dem Rotor des Druckwellenladers nachhinkend laufen zu lassen. Man erhält dadurch die günstigeren Beanspruchungsverhältnisse eines umlaufenden Lagers. Der Elektromotor wird dann zweckmässig mit einer Drehzahl betrieben, aus der er den Laderrotor im Leerlauf schnell auf eine Drehzahl beschleunigen kann, bei der ein Absterben des Verbrennungsmotors wegen zu starker Rezirkulation ausgeschlossen ist. Er kann dann auch dazu benutzt werden, das Hochdrehen des Laderrotors bei schnellen Lasterhöhungen zu unterstützen.

Um das nach dem Abstellen des Motors im allgemeinen lang andauernde Auslaufen des Rotors abzukürzen und das damit verbundene Laufgeräusch bei abgestelltem Fahrzeug zu vermeiden, können am Elektromotor Mittel zum schnellen Abbremsen seines Ankers vorgesehen werden. In Frage kommen dafür z.B. eine Umpolung des Ankerstromes oder Bremsmagnete.

## Patentansprüche

1. Freilaufender Druckwellenlader für eine Verbrennungskraftmaschine, mit einem Rotorgehäuse (1), dessen eine Stirnseite von einem Gasgehäuse (7) mit einem Abgaseinlasskanal (13) für die Zufuhr von Hochdruckgas zu einem Zellenrotor (2) und mit einem Auspuffkanal (14) für die Abfuhr von Niederdruckgas aus dem Zellenrotor (2) abgeschlossen ist und dessen andere Stirnseite von einem Luftgehäuse (6) mit einem Luftansaugkanal (11) für die Zufuhr von Niederdruckluft in den genannten Zellenrotor (2) und mit einem Ladeluftkanal (12) für die Zufuhr der im Zellenrotor (2) verdichteten Ladeluft in die Verbrennungskraftmaschine abgeschlossen ist, wobei das Luftgehäuse (6) eine Lagereinrichtung für die Rotorwelle (8) des Zellenrotors (2) aufweist, dadurch gekennzeichnet, dass am Luftgehäuse (6) ein Elektromotor (10a; 10b) befestigt ist und dass zwischen der Welle (28; 31) des Elektromotors (10a; 10b) und der Rotorwelle (8) eine Kupplung (9a; 9b) vorhanden ist, die bei eingeschaltetem Elektromotor (10a; 10b) und ungenügender Antriebsenergie der Gasströmung eine Antriebsverbindung zwischen der Welle (28; 31) des Elektromotors und der Rotorwelle (8) herstellt.

2. Freilaufender Druckwellenlader nach Anspruch 1, dadurch gekennzeichnet, dass die Kupplung (9a) eine Freilaufüberholkupplung ist, deren Klemmkörper (27) zylindrische Lagernadeln sind, die direkt auf einem Wellenstummel (28) laufen und deren Aussenring (29) die Klemmflächen zur Herstellung der Klemmwirkung für die Antriebsverbindung aufweist und in einer Bohrung (30) der Welle (8) sitzt.

3. Freilaufender Druckwellenlader nach Anspruch 1, dadurch gekennzeichnet, dass die Kupplung (9b) eine Kegelreibungs kupplung ist, deren konvexe Kupplungshälfte (33) das freie Ende eines Wellenstummels (31) bildet und deren konkave Kupplungshälfte (32) ein Innenkegel am freien Ende der Rotorwelle (8) ist, dass die zwei Kupplungshälften (33 bzw. 32) Kupplungsreibbeläge aufweisen und dass der Elektromotor (10b) ein Schiebeankermotor ist.

4. Freilaufender Druckwellenlader nach Anspruch 1, dadurch gekennzeichnet, dass der Elektromotor eine Einrichtung aufweist, die seinen Anker nach dem Abschalten des Stromes abbremst.
